# EUROPÄISCHE PATENTANMELDUNG

(11) **EP 4 686 635 A1**
(43) Veröffentlichungstag der Anmeldung: **04.02.2026**
(21) Anmeldenummer: 25183638.3
(22) Anmeldetag: 18.06.2025
(51) Int. Cl.: B61D 23/02, E04F 11/06, E06C 1/38

(54) **BEIDSEITIG NUTZBARE KLAPPTREPPE FÜR EIN SCHIENENFAHRZEUG**

(30) Priorität: 31.07.2024 DE 102024207274
(71) Anmelder: Siemens Mobility GmbH, 80997 München (DE)
(72) Erfinder: Wilhelm, Markus, 41239 Mönchengladbach (DE); Weber, Konstantin, 50823 Köln (DE)
(74) Vertreter: Siemens Patent Attorneys

(57) **Zusammenfassung**

Die Erfindung betrifft eine Klapptreppe (1) für ein Schienenfahrzeug (10) des Personenverkehrs sowie ein Schienenfahrzeug (10) des Personenverkehrs mit wenigstens einer Klapptreppe (1), wobei die Klapptreppe (1) wenigstens zwei Trittbretter (2) umfasst, die jeweils eine Oberseite mit einer ersten Trittfläche (3) aufweisen, wobei die ersten Trittflächen (3) der wenigstens zwei Trittbretter (2) in einem eingeklappten Zustand der Klapptreppe (1) in einer gemeinsamen Ebene liegen, so dass sie eine Trittebene ausbilden, wobei die ersten Trittflächen (3) der wenigstens zwei Trittbretter (2) in einem ersten ausgeklappten Zustand der Klapptreppe (1) versetzt zueinander stehen, um betretbare Stufen der Klapptreppe (1) auszubilden.

## Beschreibung

### Technisches Gebiet

Die Erfindung betrifft eine Klapptreppe für ein Schienenfahrzeug des Personenverkehrs sowie ein Schienenfahrzeug des Personenverkehrs mit wenigstens einer Klapptreppe, wobei die wenigstens eine Klapptreppe wenigstens zwei Trittbretter umfasst, die jeweils eine Oberseite mit einer ersten Trittfläche aufweisen, wobei die ersten Trittflächen der wenigstens zwei Trittbretter in einem eingeklappten Zustand der Klapptreppe in einer gemeinsamen Ebene liegen, so dass sie eine Trittebene ausbilden, wobei die ersten Trittflächen der wenigstens zwei Trittbretter in einem ersten ausgeklappten Zustand der Klapptreppe versetzt zueinander stehen, um betretbare Stufen der Klapptreppe auszubilden.

### Technischer Hintergrund

Zur Evakuierung von havarierten Schienenfahrzeugen sind sogenannte Evakuierungsstege bekannt geworden, die zwischen zwei Schienenfahrzeugen auf unmittelbar benachbarten, parallelen Gleisen, deren Einstiege zueinander ausgerichtet sind, gelegt werden, um vom Einstieg des zu evakuierenden Schienenfahrzeugs zum Einstieg des anderen Schienenfahrzeugs zu gelangen. Evakuierungsstege werden in Schienenfahrzeugen mitgeführt und im Bedarfsfall zwischen die Einstiegsbereiche der sich gegenüberstehenden Schienenfahrzeuge gelegt und gegebenenfalls arretiert. Zum Mitführen einer ausreichenden Anzahl an Evakuierungsstegen ist ein entsprechender Raum in den Schienenfahrzeugen vorzusehen. Die herkömmlichen Evakuierungsstege sind recht schwer und damit nur schwer handhabbar.

Gleichermaßen sind gattungsgemäße Klapptreppen, auch Klapptritte oder Trittleitern genannt, aus dem Stand der Technik bekannt, beispielsweise aus der FR 2 943 012 A1 oder der US 5 397 143 A, die eine Evakuierung auf das Gleisbett des zu evakuierenden Schienenfahrzeugs ermöglichen. Die Klapptreppe der FR 2 943 012 A1 scheint dabei ausgebildet, in einem eingeklappten Zustand (vgl. Fig. 4 der FR 2 943 012 A1), eine durchgängige, ebene Trittfläche auszubilden. Die Klapptreppen sind meist fest in den Einstiegsbereichen der Schienenfahrzeuge angeordnet und nehmen einen großen Bauraum innerhalb der Schienenfahrzeuge ein.

Darüber hinaus sind aus der Bühnentechnik im Veranstaltungsbereich derartige Klapptreppen, dort oft als Vario-Treppen bezeichnet, zum Bühnenaufgang grundsätzlich bekannt, mit variablem, jedoch meist eingeschränktem Neigungswinkel. Die Klapptreppen werden hierzu an die Bühne angelehnt und sind nicht fest mit der Bühne verbunden.

### Zusammenfassung der Erfindung

Der Erfindung liegt die Aufgabe zugrunde, die Evakuierung eines Schienenfahrzeugs zu vereinfachen.

Gelöst wird die Aufgabe durch die Gegenstände der unabhängigen Patentansprüche. Weiterbildungen und Ausgestaltungen der Erfindung finden sich in den Merkmalen der abhängigen Patentansprüche wieder.

Eine erfindungsgemäße Klapptreppe für ein Schienenfahrzeug vereint einen Evakuierungssteg zur horizontalen Evakuierung der Passagiere eines Schienenfahrzeugs in ein anderes Schienenfahrzeug und eine Treppe zur Evakuierung der Passagiere in ein Gleisbett in einem. Sie ist auch zur Evakuierung von mobilitätseingeschränkten Personen im Rollstuhl geeignet. Ein weiterer Vorteil besteht in ihrer leichten Handhabbarkeit.

### Ausgestaltungen der Erfindung

Eine erfindungsgemäße Klapptreppe für ein Schienenfahrzeug umfasst wenigstens zwei Trittbretter. Jedes der wenigstens zwei Trittbretter weist eine Oberseite mit einer ersten Trittfläche sowie eine der Oberseite entgegengesetzte Unterseite mit einer zweiten Trittfläche auf. Die erste und die zweite Trittfläche weisen voneinander weg und sind insbesondere parallel zueinander ausgerichtet. Die Trittflächen sind betretbar und können auch rutschfest ausgebildet oder beschichtet sein. Die Trittbretter sind zum Betreten durch Personen entsprechend ausgelegt. Die wenigstens zwei Trittbretter sind vorteilhaft identisch ausgebildet und parallel zueinander angeordnet.

In einem eingeklappten Zustand der Klapptreppe zur Ausbildung eines, insbesondere ebenen, Evakuierungsstegs liegen die ersten Trittflächen der wenigstens zwei Trittbretter in einer gemeinsamen Ebene. Die ersten Trittflächen der wenigstens zwei Trittbretter bilden somit eine Trittebene. Die wenigstens zwei Trittbretter sind vorteilhaft im eingeklappten Zustand fluchtend zueinander ausgerichtet, so dass auch die zweiten Trittflächen der wenigstens zwei Trittbretter in einer gemeinsamen Ebene liegen.

Die ersten Trittflächen der wenigstens zwei Trittbretter liegen im eingeklappten Zustand der Klapptreppe vorteilhaft unter Bildung eines kleinen, für das Betreten oder Befahren durch Personen zu vernachlässigenden Spalts nebeneinander. Bevorzugt bilden die ersten Trittflächen der wenigstens zwei Trittbretter im eingeklappten Zustand der Klapptreppe eine im Wesentlichen spaltfreie und durchgängige Trittebene aus. In bestimmungsgemäßer Ausrichtung der Klapptreppe zur Nutzung als Evakuierungssteg im eingeklappten Zustand der Klapptreppe sind die ersten Trittflächen der wenigstens zwei Trittbretter horizontal ausgerichtet und weisen nach oben, um entsprechend betreten werden zu können.

Neben der Ausbildung eines Evakuierungsstegs ist die Klapptreppe im eingeklappten Zustand auch einfach und platzsparend im Schienenfahrzeug mitzuführen.

In einem ersten ausgeklappten Zustand der Klapptreppe hingegen sind die wenigstens zwei Trittbretter stufenförmig angeordnet und die ersten Trittflächen der wenigstens zwei Trittbretter liegen versetzt zueinander in voneinander beabstandeten, parallelen Ebenen. Somit bilden sie betretbare Stufen der Klapptreppe in ihrem ersten ausgeklappten Zustand. Die Klapptreppe dient im ersten ausgeklappten Zustand zur Evakuierung des Schienenfahrzeugs auf einer ersten Seite des Schienenfahrzeugs auf das Gleisbett. Auch in bestimmungsgemäßer Ausrichtung der Klapptreppe zur Evakuierung eines Schienenfahrzeugs auf seiner ersten Seite in ein Gleisbett sind im ersten ausgeklappten Zustand der Klapptreppe die ersten Trittflächen der wenigstens zwei Trittbretter horizontal ausgerichtet und weisen nach oben, um entsprechend betreten werden zu können.

Dagegen dient die Klapptreppe in einem zweiten ausgeklappten Zustand zur Evakuierung des Schienenfahrzeugs auf einer der ersten Seite des Schienenfahrzeugs gegenüberliegenden zweiten Seite des Schienenfahrzeugs auf das Gleisbett. Die wenigstens zwei Trittbretter sind im zweiten ausgeklappten Zustand der Klapptreppe versetzt zueinander angeordnet, um betretbare Stufen der Klapptreppe auszubilden. Analog zum ersten ausgeklappten Zustand sind im zweiten ausgeklappten Zustand die Trittbretter stufenförmig angeordnet und die zweiten Trittflächen der wenigstens zwei Trittbretter liegen versetzt zueinander in voneinander beabstandeten, parallelen Ebenen. In bestimmungsgemäßer Ausrichtung der Klapptreppe zur Evakuierung eines Schienenfahrzeugs auf seiner zweiten Seite in ein Gleisbett sind im zweiten ausgeklappten Zustand der Klapptreppe die zweiten Trittflächen der wenigstens zwei Trittbretter horizontal ausgerichtet und weisen nach oben, um entsprechend betreten werden zu können. Die Unterseiten der Trittbretter weisen im zweiten ausgeklappten Zustand der Klapptreppe und in bestimmungsgemäßer Ausrichtung der Klapptreppe zur Evakuierung eines Schienenfahrzeugs auf dessen zweiten Seite nach oben. Umgekehrt weisen die Unterseiten der Trittbretter im ersten ausgeklappten Zustand der Klapptreppe und in bestimmungsgemäßer Ausrichtung der Klapptreppe zur Evakuierung eines Schienenfahrzeugs auf dessen ersten Seite nach unten.

Gemäß einer ersten Weiterbildung umfasst die Klapptreppe mehrere Trittbretter. Diese sind vorteilhaft gleichartig ausgeformt und insbesondere gleichartig angeordnet. Die vorhergehenden und nachfolgenden Ausführungen bezogen auf die wenigstens zwei Trittbretter gilt entsprechend auch für weitere Trittbretter der Klapptreppe.

Gemäß einer weiteren Weiterbildung umfasst die Klapptreppe zumindest einen ersten Holm, wobei die wenigstens zwei Trittbretter jeweils drehbar um eine Drehachse, die parallel zu den jeweiligen Längsachsen der wenigstens zwei Trittbretter verläuft, an dem wenigstens einen ersten Holm der Klapptreppe angeordnet sind. Insbesondere sind die wenigstens zwei Trittbretter jeweils um ihre jeweiligen Längsachsen drehbar mit dem wenigstens einen ersten Holm verbunden. Die Längsachsen der wenigstens zwei Trittbretter sind senkrecht zum ersten Holm und parallel zueinander.

Vorteilhaft umfasst die Klapptreppe zwei erste Holme, wobei die wenigstens zwei Trittbretter zwischen die zwei ersten Holmen der Klapptreppe eingepasst sind.

Nach einer weiteren Weiterbildung sind die wenigstens zwei Trittbretter jeweils mittig zwischen einer jeweiligen ersten und zweiten Stirnseite der Trittbretter drehbar mit dem wenigstens einen ersten Holm der Klapptreppe verbunden. Die jeweiligen Stirnseiten der wenigstens zwei Trittbretter verlaufen parallel zueinander und parallel zur jeweiligen Längsachse des jeweiligen Trittbretts. Die jeweils ersten Stirnseiten der Trittbretter sind auf der jeweils gleichen Seite der Trittbretter angeordnet - sie weisen in dieselbe Richtung. Im eingeklappten Zustand der Klapptreppe ist die zweite Stirnseite eines Trittbretts der ersten Stirnseite eines unmittelbar benachbarten Trittbretts gegenüberliegend angeordnet. Diese Stirnseiten sind unmittelbar benachbart und weisen aufeinander.

Die Schnittkanten der jeweils ersten Stirnseiten der Trittbretter mit den jeweils ersten Trittflächen der Trittbretter bilden im ersten ausgeklappten Zustand der Klapptreppe die Vorderkanten der Trittflächen bzw. der Stufen der Klapptreppe. Umgekehrt bilden die Schnittkanten der jeweils zweiten Stirnseiten der Trittbretter mit den jeweils ersten Trittflächen der Trittbretter die Hinterkanten der Trittflächen bzw. der Stufen der Klapptreppe in ihrem ersten ausgeklappten Zustand. Analog sind die Schnittkanten der jeweils ersten Stirnseiten der Trittbretter mit den jeweils zweiten Trittflächen der Trittbretter im zweiten ausgeklappten Zustand der Klapptreppe die Vorderkanten der Trittflächen bzw. der Stufen der Klapptreppe und die Schnittkanten der jeweils zweiten Stirnseiten der Trittbretter mit den jeweils zweiten Trittflächen der Trittbretter im zweiten ausgeklappten Zustand der Klapptreppe die Hinterkanten der Trittflächen bzw. der Stufen der Klapptreppe.

In einer weiteren Weiterbildung der Erfindung ist vorgesehen, dass die Klapptreppe wenigstens einen weiteren, zweiten Holm, insbesondere zwei weitere, zweite Holme, umfasst, wobei die wenigstens zwei Trittbretter jeweils drehbar um eine weitere Drehachse, die parallel zu den jeweiligen Längsachsen der wenigstens zwei Trittbretter verläuft, mit dem wenigstens einen zweiten Holm, insbesondere mit beiden zweiten Holmen, der Klapptreppe verbunden. Der wenigstens eine zweite Holm ist parallel zu dem wenigstens einen ersten Holm ausgerichtet.

Weitergebildet sind die wenigstens zwei Trittbretter jeweils über einen Mitnehmer mit dem wenigstens einen zweiten Holm, insbesondere mit den zwei zweiten Holmen, der Klapptreppe verbunden. Die Mitnehmer weisen eine vorgegebene Länge auf und dienen als Abstandhalter und können auch als Lenker bezeichnet werden. Die Mitnehmer sind insbesondere starr und fest mit den Trittbrettern verbunden und drehbar am wenigstens zweiten Holm angeordnet. Die Mitnehmer können dabei beispielsweise im Bereich einer jeweiligen ersten und/oder zweiten Stirnseite der Trittbretter angeordnet sein.

Der wenigstens eine erste und der wenigstens eine zweite Holm sind über die Trittbretter miteinander verbunden und über die drehbar an den Holmen angeordneten Trittbretter zueinander bewegbar.

Nach einer bevorzugten Ausführungsform weist die Klapptreppe somit vier Holme auf, zwei erste und zwei zweite Holme, wobei die wenigstens zwei, insbesondere die mehreren, Trittbretter zwischen die zwei ersten Holme der Klapptreppe eingepasst sind. Die Breite der Trittbretter und somit der Abstand der zwei ersten Holme zueinander ist dabei so bemessen, dass sie für mobilitätseingeschränkten Personen im Rollstuhl geeignet ist. Die Klapptreppe umfassend den wenigstens einen ersten Holm, den wenigstens zweiten Holm, die Mitnehmer und die Trittbretter ist so ausgelegt, dass sie auch das Gewicht von schweren Personen, ggf. inklusive eines Rollstuhls, tragen kann.

Eine weitere Weiterbildung der Erfindung besteht darin, dass wenigstens eine drehbare Verbindung wenigstens eines Trittbretts der wenigstens zwei Trittbretter mit dem wenigstens einen ersten Holm und/oder mit dem wenigstens einen zweiten Holm feststellbar ausgebildet ist. Insbesondere sind die drehbaren Verbindungen wenigstens eines der wenigstens zwei Trittbretter zum ersten Hom und zum zweiten Holm feststellbar ausgebildet. So lässt sich die Stellung der Holme zu den Trittbrettern feststellen und eine Relativbewegung der ersten und der zweiten Holme zueinander verhindern. Ein eingestellter Anstellwinkel des ersten Holms zu horizontal ausgerichteten Trittflächen in einer ausgeklappten Stellung der Klapptreppe lässt sich so feststellen. Hierzu kann wenigstens eine feststellbare Verbindung zwischen Trittbrett und Holm ein geeignetes Feststellelement aufweisen.

Weitergebildet ist der wenigstens eine zweite Holm wenigstens einseitig, insbesondere beidseitig, längenverstellbar ausgebildet. Dazu kann der wenigstens eine zweite Holm an einem oder an seinen beiden Enden beispielsweise eine ausziehbare und feststellbare Teleskopstange umfassen. Die Längenveränderung dient wiederum zum Ausgleich von Höhendifferenzen und zur Feststellung von vorgegebenen Anstellwinkeln.

Gemäß einer weiteren Weiterbildung der Klapptreppe kann sie, insbesondere der wenigstens eine erste Holm der Klapptreppe, Mittel zur Anlage und/oder zur Arretierung der Klapptreppe im Bereich eines Einstiegs eines Schienenfahrzeugs, insbesondere an oder unter einem, insbesondere komplementär ausgebildeten, Einstiegsbereichs eines Schienenfahrzeugs aufweisen. Insbesondere sind die Mittel zur Anlage und/oder zur Arretierung der Klapptreppe am Schienenfahrzeug beidseitig, insbesondere am wenigstens einen ersten Holm der Klapptreppe, insbesondere im Bereich der jeweiligen Enden des wenigstens einen ersten Holms, angeordnet. Das Schienenfahrzeug kann im Einstiegsbereich, ebenfalls bevorzugt beidseitig, komplementäre Mittel aufweisen, so dass ein Verrutschen der angelegten und/oder arretierten Klapptreppe verhindert werden kann.

Bei der Nutzung der Klapptreppe als Evakuierungssteg wird die Klapptreppe im eingeklappten Zustand ausschließlich auf den wenigstens einen ersten Holm, insbesondere die ersten Holme, aufgelegt. Die Klapptreppe kann so ausgebildet sein, dass im eingeklappten Zustand der wenigstens eine zweite Holm, insbesondere die zweiten Holme, auf dem wenigstens einen ersten Holm, insbesondere auf den ersten Holmen, zur Anlage kommen. Ein Betreten der ersten Trittflächen ist gefahrlos möglich. Durch den dadurch ausgeübten Druck auf die Trittbretter ist eine Bewegung der Holme zueinander nicht mehr möglich.

Ein erfindungsgemäßes Schienenfahrzeug des Personenverkehrs weist wenigstens einen, insbesondere durchgängigen, Einstiegsbereich auf, mit beidseitig des Einstiegsbereichs angeordneten Einstiegstüren, wobei das erfindungsgemäße Schienenfahrzeug fürderhin wenigstens eine erfindungsgemäße Klapptreppe umfasst. Das Schienenfahrzeug weist im Einstiegsbereich auf einer ersten Seite des Schienenfahrzeugs eine erste Einstiegstür, auch Außentür oder Zustiegs- oder Außentür genannt, auf und auf der gegenüberliegenden, zweiten Seite eine zweite Einstiegstür. Der Einstiegsbereich ist zwischen der ersten und der zweiten Einstiegstür angeordnet.

Weitergebildet weist das Schienenfahrzeug wenigstens einen, insbesondere zwischen der ersten und der zweiten Seite des Schienenfahrzeugs durchgehenden, Aufnahmeraum für die Klapptreppe auf, der unterhalb des wenigstens einen Einstiegsbereichs des Schienenfahrzeugs, insbesondere unterhalb eines Fußbodens des wenigstens einen Einstiegsbereichs des Schienenfahrzeugs, angeordnet ist, wobei der wenigstens eine Aufnahmeraum für die Klapptreppe eine erste Außenöffnung auf der ersten Seite des Schienenfahrzeugs und eine zweite Außenöffnung auf der zweiten Seite des Schienenfahrzeugs aufweist, wobei die Klapptreppe im Regelbetrieb des Schienenfahrzeugs vollständig im eingeklappten Zustand, insbesondere senkrecht zu einer Längsrichtung des Schienenfahrzeugs, im Aufnahmeraum angeordnet ist und im Evakuierungsfall aus der ersten Außenöffnung und/oder aus der zweiten Außenöffnung ausfahrbar und/oder ausziehbar ist. Natürlich kann die Klapptreppe im Evakuierungsfall nur auf einer Seite ausgefahren oder ausgezogen werden. Doch das Schienenfahrzeug ist ausgebildet, dass die Klapptreppe im Evakuierungsfall auf beiden Seiten ausfahrbar und/oder ausziehbar ist. Die erste und/oder die zweite Außenöffnung kann mit jeweils einer Außenklappe, insbesondere dicht, verschließbar ausgebildet sein.

Gemäß einer weiteren Weiterbildung ist die Klapptreppe mit dem Schienenfahrzeug verbunden, beispielsweise über ein Schienensystem im Aufnahmeraum mit dem Schienenfahrzeug verbunden, so dass sie nicht werkzeuglos vom Schienenfahrzeug getrennt werden kann. Die Klapptreppe ist somit fest mit dem Schienenfahrzeug, so dass sie zwar im Aufnahmeraum zwischen der ersten und der zweiten Seite des Schienenfahrzeugs bewegbar, insbesondere verfahrbar und beidseitig herausziehbar ist, doch nicht vom Schienenfahrzeug ohne Werkzeug gelöst werden kann. Dadurch ist das durch das Personal des Schienenfahrzeugs zu bewegende Gewicht im Evakuierungsfall deutlich reduziert.

Gemäß einer weiteren Weiterbildung umfasst das Schienenfahrzeug eine Führung für die Klapptreppe im Aufnahmeraum senkrecht zu einer Längsrichtung des Schienenfahrzeugs, so dass die Klapptreppe im Aufnahmeraum entlang der Führung senkrecht zur Längsrichtung des Schienenfahrzeugs bewegbar, insbesondere im Aufnahmeraum verschiebbar, ist, wobei das Schienenfahrzeug, insbesondere die Führung, im Bereich der ersten Außenöffnung zumindest einen ersten Anschlag aufweist und/oder wobei das Schienenfahrzeug, insbesondere die Führung, im Bereich der zweiten Außenöffnung zumindest einen zweiten Anschlag aufweist, und wobei die Klapptreppe, insbesondere am wenigstens einen ersten Holm der Klapptreppe, zu dem zumindest einen ersten Anschlag zumindest ein komplementäres erstes Mittel zur Anlage und/oder zur Arretierung der Klapptreppe am Schienenfahrzeug aufweist, welches an einem zweiten Ende der Klapptreppe, insbesondere am wenigstens einen ersten Holm der Klapptreppe, angeordnet ist und/oder wobei die Klapptreppe, insbesondere am wenigstens einen ersten Holm der Klapptreppe, zu dem zumindest einen zweiten Anschlag zumindest ein komplementäres zweites Mittel zur Anlage und/oder zur Arretierung der Klapptreppe am Schienenfahrzeug aufweist, welches an einem ersten Ende der Klapptreppe, insbesondere am wenigstens einen ersten Holm der Klapptreppe, angeordnet ist, wobei die Klapptreppe im Aufnahmeraum vollständig aufgenommen so angeordnet und ausgerichtet ist, dass ihr erstes Ende zur ersten Außenöffnung weist und die Klapptreppe aus der ersten Außenöffnung mit ihrem ersten Ende zuerst ausschiebbar und/oder ausziehbar ist und, dass ihr zweites Ende zur zweiten Außenöffnung weist und die Klapptreppe aus der zweiten Außenöffnung mit ihrem zweiten Ende zuerst ausschiebbar und/oder ausziehbar ist, wobei der erste Anschlag und das zweite Mittel zur Anlage und/oder zur Arretierung der Klapptreppe am Schienenfahrzeug so zueinander ausgebildet sind, dass das zweite Mittel zur Anlage und/oder zur Arretierung der Klapptreppe am ersten Anschlag vorbeiführbar ist und/oder wobei der zweite Anschlag und das erste Mittel zur Anlage und/oder zur Arretierung der Klapptreppe am Schienenfahrzeug so zueinander ausgebildet sind, dass das erste Mittel zur Anlage und/oder zur Arretierung der Klapptreppe am zweiten Anschlag vorbeiführbar ist, wobei der erste Anschlag und das erste Mittel zur Anlage und/oder zur Arretierung der Klapptreppe am Schienenfahrzeug so zueinander ausgebildet sind, dass das erste Mittel zur Anlage und/oder zur Arretierung der Klapptreppe am ersten Anschlag zur Anlage kommt und eine Bewegung des zweiten Endes der Klapptreppe vom Schienenfahrzeug weg blockieren und/oder wobei der zweite Anschlag und das zweite Mittel zur Anlage und/oder zur Arretierung der Klapptreppe am Schienenfahrzeug so zueinander ausgebildet sind, dass das zweite Mittel zur Anlage und/oder zur Arretierung der Klapptreppe am zweiten Anschlag zur Anlage kommt und eine Bewegung des zweiten Endes der Klapptreppe vom Schienenfahrzeug weg blockieren.

Insbesondere sind die Anschläge sowie die Mittel zur Anlage und/oder zur Arretierung beidseitig vorgesehen. Die Anschläge behindern beidseitig ein Herausziehen der Klapptreppe aus dem Schienenfahrzeug bis zur Anlage der entsprechenden komplementären Mittel nicht, so dass die Klapptreppe fast vollständig aus dem Schienenfahrzeug herausziehbar ist und das jeweils freie Ende der Klapptreppe im eingeklappten Zustand zur Anlage an einem weiteren Schienenfahrzeug gebracht werden kann und im entsprechend ausgeklappten Zustand auf das Gleisbett ausgeklappt werden kann und das noch im Schienenfahrzeug befindliche Ende mittels den entsprechend wirksamen Anschlägen sowie den hierzu komplementären Mittel zur Anlage und/oder zur Arretierung am Schienenfahrzeug arretiert ist.

Unabhängig vom grammatikalischen Geschlecht eines bestimmten Begriffes sind Personen mit männlicher, weiblicher oder anderer Geschlechteridentität mit umfasst.

Die Erfindung lässt zahlreiche Ausführungsformen zu. Sie wird anhand der nachfolgenden Figuren näher erläutert, in denen jeweils ein Ausgestaltungsbeispiel dargestellt ist. Gleiche Elemente in den Figuren sind mit gleichen Bezugszeichen versehen.

### Exemplarische Ausführungsbeispiele der Zeichnung

- Fig. 1: zeigt ein Ausgestaltungsbeispiel einer erfindungsgemäßen Klapptreppe in einem ersten ausgeklappten Zustand in dreidimensionaler Ansicht,
- Fig. 2: zeigt die Klapptreppe aus Fig. 1 in einem zweiten ausgeklappten Zustand in dreidimensionaler Ansicht,
- Fig. 3: zeigt die Klapptreppe aus Fig. 1 in einem eingeklappten Zustand in dreidimensionaler Ansicht,
- Fig. 4: zeigt schematisch die Stufenkinematik einer Variante einer Klapptreppe in einem ersten ausgeklappten Zustand,
- Fig. 5: zeigt schematisch die Stufenkinematik der Klapptreppe aus Fig. 4 in einem eingeklappten Zustand,
- Fig. 6: zeigt eine Variante eines erfindungsgemäßen Schienenfahrzeugs schematisch im Querschnitt.

### Detaillierte Beschreibung der Ausführungsbeispiele

In Fig. 1 ist eine erste Ausführungsform einer erfindungsgemäßen Klapptreppe 1 in dreidimensionaler Ansicht schematisch dargestellt. Die Klapptreppe 1 befindet sich in einem ersten ausgeklappten Zustand. Sie umfasst zwei erste Holme 5 und mehrere Trittbretter 2, die zwischen den zwei ersten Holmen 5 angeordnet sind. Die Trittbretter 2 sind jeweils mittig zwischen ihren ersten Stirnseiten 7 und ihren zweiten Stirnseiten 8 mit den ersten Holmen 5 verbunden, beispielsweise in einfacher Form mittels Zapfen 19 in komplementären Bohrungen in den ersten Holmen 5. Die Trittbretter 2 sind so mit den ersten Holmen 5 verbunden, dass sie sich jeweils um Achsen parallel zu ihren jeweiligen Längsachsen drehen können. Hier sind die Trittbretter 2 um die Zapfen 19, die auf ihren jeweiligen Längsachsen liegen, drehbar zu den ersten Holmen 5 ausgebildet.

Darüber hinaus umfasst die Klapptreppe 1 zwei zweite Holme 6, die parallel zu den ersten Holmen 5 liegen und mit den ersten Holmen 5 über die Trittbretter 2 verbunden sind, wie nachfolgend beschrieben wird. Die Trittbretter 2 sind über Mitnehmer 9, die starr an den Trittbrettern 2, hier im Bereich der jeweils ersten Stirnseiten 7 der Trittbretter 2, angeordnet sind, mit den zweiten Holmen 6 verbunden, hier ebenfalls mittels Zapfen 20, so dass die Mitnehmer 9 und somit auch die Trittbretter 2 um zu ihren jeweiligen Längsachsen parallelen Achsen drehbar mit den zweiten Holmen 6 verbunden sind. Dadurch ist eine Schwenk-Schiebe-Bewegung zwischen den ersten Holmen 5 und den zweiten Holmen 6 ermöglicht, die eine Rotation der Trittbretter 2 um ihre Drehachsen an den ersten Holmen 5, insbesondere um ihre Längsachsen, bewirkt. So lässt sich die Klapptreppe 1 von dem ersten ausgeklappten Zustand in einen eingeklappten Zustand (vgl. Fig. 3) und darüber hinaus in einen zweiten ausgeklappten Zustand (vgl. Fig. 2) überführen.

Die Trittbretter 2 weisen jeweils zwei grundsätzlich betretbare Oberflächen auf - eine erste Trittfläche 3 sowie eine zweite Trittfläche. Im ersten ausgeklappten Zustand ist die erste Trittfläche 3 betretbar, sie befindet sich auf der Oberseite und ist in Fig. 1 zu sehen. Die zweite Trittfläche befindet sich in Fig. 1 auf der Unterseite der Trittbretter.

Die Klapptreppe 1 stützt sich hier mit ihrem ersten Ende 17 auf dem Boden ab und liegt im Bereich ihres zweiten Endes 18 auf einem gegenüber dem Boden erhöhten Podest. Das Podest bildet einen Einstiegsbereich eines Schienenfahrzeugs ab. Der Boden stellt ein Gleisbett dar. Dabei kommen jeweils die ersten Holme 5 in unmittelbaren Kontakt mit dem Boden und dem Schienenfahrzeug.

Um eine verbesserte Abstützung der Klapptreppe 1 auf dem Grund zu erreichen und um eine Schwenk-Schiebe-Bewegung zwischen den ersten Holmen 5 und den zweiten Holmen 6 zu verhindern, können die zweiten Holme 6 im Bereich des ersten Endes 17 der Klapptreppe 1 längenverstellbar, beispielsweise teleskopierbar, ausgebildet sein, so dass auch die zweiten Holme 6 auf dem Boden abgestützt werden. Darüber hinaus können die drehbaren Verbindungen 19, 20 der Trittbretter 2 mit den ersten Holmen 5 und/oder den zweiten Holmen 6 feststellbar ausgebildet sein. Um eine verbesserte Anlage der Klapptreppe 1 am Schienenfahrzeug zu erreichen, kann die Klapptreppe 1, hier die ersten Holme 5 der Klapptreppe 1, im Bereich ihres zweiten Endes 18 Mittel zur Anlage und/oder zur Arretierung der Klapptreppe 1 am Schienenfahrzeug aufweisen.

In Fig. 2 ist nun die Klapptreppe 1 in ihrem zweiten ausgeklappten Zustand veranschaulicht. Sie liegt im Bereich ihres ersten Endes 17 an einem Einstiegsbereich eines Schienenfahrzeugs an bzw. auf und steht mit ihrem zweiten Ende 18 auf Grund. Gleichermaßen können Mittel zur Anlage und/oder zur Arretierung der Klapptreppe 1 am Schienenfahrzeug im Bereich des ersten Endes 17 der Klapptreppe 1, insbesondere an den ersten Holmen 5, sowie längenverstellbare zweite Holme 6 im Bereich des zweiten Endes 18 der Klapptreppe 1 vorgesehen sein. Im zweiten ausgeklappten Zustand der Klapptreppe 1 liegen nun die zweiten Trittflächen 4 der Trittbretter 2 oben und sind entsprechend betretbar.

Im eingeklappten Zustand der Klapptreppe 1 gemäß Fig. 3 liegen die ersten Holme 5 und die zweiten Holme 6 aufeinander auf, die ersten Trittflächen 3 bilden eine näherungsweise spaltfreie, gemeinsame Trittebene. Wiederum weisen die ersten Stirnseiten 7 der Trittbretter 2 in dieselbe gemeinsame Richtung und die jeweils zweiten Stirnseiten 8 vice versa. Die Klapptreppe 1 wird im Evakuierungsfall im Bereich ihrer Enden 17 und 18 auf den ersten Holmen 5 auf die Einstiegsbereiche gegenüberliegender Schienenfahrzeuge aufgelegt und überbrückt den Spalt zwischen den Schienenfahrzeugen. Ein Betreten der ersten Trittflächen 3 der Trittbretter 2 ist gefahrlos möglich, da durch das Betreten der ersten Trittflächen 3 der Trittbretter 2 eine Kraft auf diese ausgeübt wird, die einer Bewegung der zweiten Holme 6 relativ zu den ersten Holmen 5 entgegenwirkt.

In den Fig. 4 und Fig. 5 ist schematisch die Funktionsweise einer erfindungsgemäßen Klapptreppe 1 skizziert. Die Trittbretter 2 sind an den Bezugspunkten 19 drehbar mit den ersten Holmen 5 und über die Mitnehmer 9 an den Bezugspunkten 20 drehbar mit den zweiten Holmen 6 miteinander verbunden und so zueinander ausgerichtet, dass ihre ersten Stirnseiten 7 in eine gemeinsame Richtung weisen und ihre zweiten Stirnseiten 8 in die entgegengesetzte Richtung weisen. In diesen Anschauungsbeispielen sind die ersten Trittflächen 3 oben und somit betretbar und die zweiten Trittflächen 4 weisen lotrecht zur Erde. Die ersten und zweiten Holme 5 und 6 bilden ein Parallelogramm. Die ersten Holme 5 sind auf Grund abgestützt.

Fig. 6 zeigt schematisch ein Ausgestaltungsbeispiel eines erfindungsgemäßen Schienenfahrzeugs 10 im Querschnitt. Das Schienenfahrzeug 10 umfasst einen Einstiegsbereich 11 mit einer Einstiegstür 12 auf einer ersten Seite sowie einer Einstiegstür 12 auf einer gegenüberliegenden zweiten Seite des Schienenfahrzeugs 10. Unterhalb eines Fußbodens 14 im Einstiegsbereich 11 weist das Schienenfahrzeug 10 einen Aufnahmeraum 13 für die Klapptreppe 1 auf, der sich zwischen einer ersten Außenöffnung 15 auf der ersten Seite des Schienenfahrzeugs 10 bis zu einer zweiten Außenöffnung 16 auf der zweiten Seite des Schienenfahrzeugs 10 erstreckt und so bemessen ist, dass die Klapptreppe 1 im eingeklappten Zustand vollständig im Aufnahmeraum 13 aufnehmbar ist.

Im Evakuierungsfall wir die Klapptreppe 1 im eingeklappten Zustand aus der ersten oder der zweiten Außenöffnung 15, 16 herausgezogen. Die Außenöffnungen 15, 16 können dicht mit Außenklappen verschließbar sein.

### Bezugszeichenliste

- 1: Klapptreppe
- 2: Trittbrett der Klapptreppe
- 3: erste Trittfläche auf der Oberseite eines Trittbretts der Klapptreppe
- 4: zweite Trittfläche auf der Unterseite eines Trittbretts der Klapptreppe
- 5: erster Holm der Klapptreppe
- 6: zweiter Holm der Klapptreppe
- 7: erste Stirnseite eines Trittbretts der Klapptreppe
- 8: zweite Stirnseite eines Trittbretts der Klapptreppe
- 9: Mitnehmer
- 10: Schienenfahrzeug des Personenverkehrs
- 11: Einstiegsbereich des Schienenfahrzeugs
- 12: Einstiegstür des Schienenfahrzeugs
- 13: Aufnahmeraum für die Klapptreppe
- 14: Fußboden des Einstiegsbereichs
- 15: erste Außenöffnung des Aufnahmeraums für die Klapptreppe
- 16: zweite Außenöffnung des Aufnahmeraums für die Klapptreppe
- 17: erstes Ende der Klapptreppe
- 18: zweites Ende der Klapptreppe
- 19: Zapfen
- 20: Zapfen

## Patentansprüche

1. Klapptreppe (1) für ein Schienenfahrzeug (10) mit wenigstens zwei Trittbrettern (2), wobei die wenigstens zwei Trittbretter (2) jeweils eine Oberseite mit einer ersten Trittfläche (3) aufweisen, wobei die ersten Trittflächen (3) der wenigstens zwei Trittbretter (2) in einem eingeklappten Zustand der Klapptreppe (1) in einer gemeinsamen Ebene liegen, so dass sie eine Trittebene ausbilden, wobei die ersten Trittflächen (3) der wenigstens zwei Trittbretter (2) in einem ersten ausgeklappten Zustand der Klapptreppe (1) versetzt zueinander stehen, um betretbare Stufen der Klapptreppe (1) auszubilden,
**dadurch gekennzeichnet, dass**
die wenigstens zwei Trittbretter (3) jeweils eine Unterseite mit einer zweiten Trittfläche (4) aufweisen, die in einem zweiten ausgeklappten Zustand der Klapptreppe (1) versetzt zueinander stehen, um betretbare Stufen der Klapptreppe (1) auszubilden.

2. Klapptreppe (1) nach Anspruch 1, **dadurch gekennzeichnet, dass** die wenigstens zwei Trittbretter (2) jeweils drehbar zu wenigstens einem ersten Holmen (5) der Klapptreppe (1) an dem wenigstens einen ersten Holmen (5) der Klapptreppe (1) angeordnet sind.

3. Klapptreppe (1) nach Anspruch 2, **dadurch gekennzeichnet, dass** die wenigstens zwei Trittbretter (2) jeweils mittig zwischen einer jeweiligen ersten Stirnseite (7) und einer jeweiligen zweiten Stirnseite (8) der Trittbretter (2) mit dem wenigstens einen ersten Holm (5) der Klapptreppe (1) verbunden sind.

4. Klapptreppe (1) nach einem der Ansprüche 2 oder 3, **dadurch gekennzeichnet, dass** die Klapptreppe (1) wenigstens einen weiteren, zweiten Holm (6) umfasst, wobei die wenigstens zwei Trittbretter (2) jeweils drehbar zu dem wenigstens einen zweiten Holmen (5) der Klapptreppe (1) an dem wenigstens einen zweiten Holmen (5) der Klapptreppe (1) angeordnet sind.

5. Klapptreppe (1) nach Anspruch 4, **dadurch gekennzeichnet, dass** die wenigstens zwei Trittbretter (2) jeweils über einen Mitnehmer (9) mit dem wenigstens einen zweiten Holm (5) der Klapptreppe (1) verbunden sind.

6. Klapptreppe (1) nach einem der Ansprüche 4 oder 5, **dadurch gekennzeichnet, dass** wenigstens eine drehbare Verbindung wenigstens eines Trittbretts (2) zum ersten Holm (5) und/oder zum zweiten Holm (6) feststellbar ist.

7. Klapptreppe (1) nach einem der Ansprüche 4 bis 6, **dadurch gekennzeichnet, dass** der zweite Holm (6) wenigstens einseitig längenverstellbar ausgebildet ist.

8. Klapptreppe (1) nach einem der Ansprüche 1 bis 7, **dadurch gekennzeichnet, dass** die Klapptreppe (1) Mittel zur Anlage und/oder zur Arretierung der Klapptreppe (1) im Bereich eines Einstiegs eines Schienenfahrzeugs (10) aufweist.

9. Schienenfahrzeug (10) des Personenverkehrs mit einem Einstiegsbereich (11) mit einer ersten Einstiegstür (12) auf einer ersten Seite des Schienenfahrzeugs und einer der ersten Einstiegstür (12) gegenüberliegenden zweiten Einstiegstür (12) auf einer der ersten Seite des Schienenfahrzeugs (10) gegenüberliegenden zweiten Seite des Schienenfahrzeugs, **dadurch gekennzeichnet, dass** es eine Klapptreppe (1) nach einem der Ansprüche 1 bis 8 umfasst.

10. Schienenfahrzeug (10) des Personenverkehrs nach Anspruch 9, **dadurch gekennzeichnet, dass** das Schienenfahrzeug (10) einen Aufnahmeraum (13) für die Klapptreppe (1) aufweist, der unterhalb des Einstiegsbereichs (11) angeordnet ist und der eine erste Außenöffnung (15) auf der ersten Seite des Schienenfahrzeugs und eine zweite Außenöffnung (16) auf der zweiten Seite des Schienenfahrzeugs aufweist, wobei die Klapptreppe (1) im Regelbetrieb des Schienenfahrzeugs (10) im eingeklappten Zustand und senkrecht zu einer Längsrichtung des Schienenfahrzeugs (10) vollständig im Aufnahmeraum (13) angeordnet ist und im Evakuierungsfall aus der ersten Außenöffnung (15) und aus der zweiten Außenöffnung (16) ausfahrbar und/oder ausziehbar ist.

11. Schienenfahrzeug (10) des Personenverkehrs nach einem der Ansprüche 9 oder 10, **dadurch gekennzeichnet, dass** die Klapptreppe (1) mit dem Schienenfahrzeug (10) verbunden ist, so dass sie nicht werkzeuglos vom Schienenfahrzeug (10) getrennt werden kann.
